# FASCICULE DE BREVET EUROPEEN

(11) **EP 0 493 184 B1**
(45) Date de publication et mention de la délivrance du brevet: **05.10.1994**
(21) Numéro de dépôt: 91403406.1
(22) Date de dépôt: 16.12.1991
(51) Int. Cl.: E02D 29/10, E04G 25/06

(54) **Perfectionnement aux étais tubulaires télescopiques**
Verbesserungen an teleskopartigen Baustützen
Improvements in telescopic struts

(30) Priorité: 24.12.1990 FR 9016230
(43) Date de publication de la demande: 01.07.1992
(73) Titulaire: Ottenwaelder, Bernard, 75013 Paris (FR)
(72) Inventeur: Ottenwaelder, Bernard, 75013 Paris (FR)

(56) Documents cités:
- CH-A- 348 807

## Description

La présente invention concerne les étais télescopiques tubulaires, utilisés en particulier sur les chantiers de Travaux Publics, de Génie Civil, de Batiment etc...

On connait les étais tubulaires télescopiques classiques voir par exemple le CH-A-348807, comportant un fût constitué d'un tube métallique dont une extrêmité est filetée pour recevoir un écrou, l'autre extrêmité étant soudée sur une platine, et une coulisse constituée d'un tube métallique de plus petit diamètre percé de trous diamètraux pour recevoir une broche, l'extrêmité libre étant également soudée sur une platine. En charge, la broche prend appui sur l'écrou, de sorte qu'on peut régler au millimètre près la longueur de l'étai.

Pour décharger l'étai, il faudrait normalement desserrer l'écrou avant d'enlever la broche, mais, en pratique, pour aller plus vite, on frappe à coups de masse sur la partie inférieure du fût pour faire riper la platine sur le sol et dégager ainsi l'étai. En procèdant ainsi, on déforme le tube du fût, ce qui détériore la base de l'étai.

Dans ce type d'étai, la coulisse ayant sensiblement la même longueur que le fût (conception économique permettant d'obtenir le maximum de longueur de l'étai pour le minimum de matière), la platine de la coulisse peut venir au contact de l'écrou lorsque l'étai est fermé. Si on manipule l'étai sans précautions particulières après avoir enlevé la broche, on peut se faire écraser la main entre la platine de la coulisse et l'écrou, si l'étai se ferme brutalement sous l'effet du simple poids de la coulisse (plus de 10 Kg pour certains étais ).

Autre risque d'accident: Les platines sont souvent percées d'un trou central dans lequel on peut introduire les doigts, ce qui est bien pratique pour manipuler l'étai. Si la coulisse a la même longueur que le fût, ou si elle est plus longue que le fût (ce qui est souvent le cas, car on réserve ainsi une garde d'une dizaine de centimètres pour éviter qu'on puisse se faire écraser la main entre la platine de la coulisse et l'écrou) sa partie inférieure peut venir écraser les doigts qu'on aurait malencotreusement introduits dans le trou central de la platine du fût.

La présente invention permet de remèdier à ces inconvénients:
Un étai fabriqué suivant l'invention comporte, comme les étais classiques:
- Un fût avec platine (percée d'un trou central) et un écrou.
- Une coulisse intérieure, de longueur au moins égale à celle du fût, avec platine (percée ou non d'un trou central) et des trous diamètraux pour recevoir la broche.
En plus de ces éléments traditionnels, il comporte une butée tubulaire ou bien une ou plusieurs butées de forme appropriée, fixées à l'intérieur du fût, par exemple par soudure sur la platine ou sur la paroi du tube du fût. Cette butée (ou ces butées), d'une hauteur au moins égale à celle d'un doigt, limite la course de la coulisse, ce qui a deux effets favorables:
- Même si la coulisse est plus longue que le fût, elle ne pourra jamais venir à proximité de la platine du fût, donc le risque d'écrasement des doigts malencontreusement introduits dans le trou central de la platine du fût est supprimé.
- En choisissant une coulisse plus longue que le fût d'une dizaine de centimètres, la platine de celle-ci ne pourra jamais venir au contact de l'écrou. Le risque d'écrasement de la main est donc supprimé.

En choisissant correctement la forme et les dimensions de la butée tubulaire (ou des butées multiples), on peut obtenir un autre résultat: Ces butées peuvent servir à renforcer le tube du fût dans sa partie inférieure, ce qui permet d'éviter (ou au moins de limiter) ses déformations sous l'effet des coups de masse.
La figure 1 représente en coupe longitudinale un étai tubulaire télescopique classique de l'état de la technique
La figure 2 représente en coupe longitudinale un étai tubulaire télescopique classique dont la sécurité est améliorée.
La figure 3 représente en coupe longitudinale un étai tubulaire télescopique classique renforcé.
La figure 4 représente en coupe longitudinale un étai tubulaire classique renforcé, dont la sécurité a été améliorée.
La figure 5 représente en coupe longitudinale un étai tubulaire télescopique de sécurité suivant l'invention .
La figure 6 représente une variante de réalisation de la base du fût d'un étai suivant l'invention.

L'étai classique représenté sur la figure 1 en position "fermé" comporte :
- Le fût 1 constitué d'un tube 2 sur lequel est soudée une platine 3 percée d'un trou central 4, l'autre extrêmité 5 du tube 2 étant filetée pour recevoir un écrou 6.
- La coulisse intérieure 7 de longueur au moins égale à celle du fût 1 constituée d'un autre tube 8 percé de trous diamètraux 9 destinés à recevoir une broche 10, et d'une platine soudée 11 percée d'un trou central 12.
On voit qu'il est facile de se faire écraser la main entre la platine 11 et l'écrou 6. De même on voit que si on introduit les doigts dans le trou 4 on peut se faire pincer par l'extrêmité inférieure du tube 8 s'il retombe brutalement sur la platine 3.

L'étai classique représenté sur la figure 2 est déja plus perfectionné car on ne peut pas se faire écraser la main entre la platine 11 et l'écrou 6. En effet, la coulisse 7 a une longueur supérieure de 10 cm à 15 cm à celle du fût 1, de sorte qu'elle vient en butée sur la platine 3 en laissant une garde de 10 cm à 15 cm entre la platine 11 et l'écrou 6. On ne peut plus se faire écraser la main à cet endroit, mais on peut encore se faire pincer les doigts entre la coulisse 7 et la platine 3.

L'étai classique représenté sur la figure 3 comporte deux renforts 13 et 14 pour éviter que le fût et la coulisse soient détériorés par les coups de masse, lorsqu'on pose ou dépose l'étai sans jouer sur l'écrou. Le renfort 13 ne présente aucun inconvénient pour la sécurité. Par contre, on voit aisément que le renfort 14 dont la longeur est de l'ordre de 10 cm à 15 cm risque de pincer la main s'il peut venir trop près de l'écrou 6. Pour conserver la sécurité obtenue par la disposition de la figure 2, il faut allonger la coulisse d'environ 10 cm à 15 cm, comme représenté sur la figure 4, ce qui, pour une même longueur d'étai, réduit d'autant sa course.

L'étai conforme à l'invention représenté sur la figure 5 comporte, comme l'étai télescopique classique:
- Un fût 1 constitué d'un tube 2 avec une platine soudée 3 percée ou non d'un trou central 4, et une extrêmité filetée 5 recevant un écrou 6.
- Une coulisse intérieure 7 constituée d'un tube 8 parcé de trous diamètraux 9 destinés à recevoir une broche 10, et d'une platine soudée 11 percée ou non d'un trou central 12.
En plus de ces éléments classiques, il comporte :
- Pour le fût, une butée tubulaire 15 d'une hauteur de 10 cm à 15 cm soudée sur la platine à l'intérieur du fût. Cette butée 15 permet de réserver une garde de 10 cm à 15 cm entre la platine 11 de la coulisse et l'écrou 6, de sorte qu'on ne peut pas se faire écraser la main.

Cette butée tubulaire 15 peut également jouer le rôle de renfort du tube 2 au voisinage de la platine 3. Pour cela, la butée tubulaire 15 doit avoir un diamètre extérieur très voisin du diamètre intérieur du tube 2, et doit avoir une épaisseur de paroi suffisante paur résister aux coups de masse.
- Pour la coulisse, un renfort tubulaire 16 d'une hauteur de 10 cm à 15 cm soudé sur la platine 11 à l'intérieur du tube 8. Pour être efficace, ce renfort doit avoir un diamètre extérieur très voisin du diamètre intérieur du tube 8 et doit avoir une épaisseur de paroi suffisante pour résister aux coups de masse.
Les renforts tubulaires 15 et 16 peuvent d'ailleurs avantageusement être emmanchés à force respectivement dans les tubes 2 et 8. En effet, l'effet de frettage ainsi obtenu améliorera la résistance des couples de tubes 2 et 15 et des couples de tubes 8 et 16 .

La figure 7 est une variante de réalisation de l'invention. Pour simplifier, on n'a représenté en coupe longitudinale que le pied du fût. Pour assurer la sécurité et renforcer le tube 2 au voisinage de la platine 3, on peut remplacer la butée tubulaire 15 par un ensemble de rondelles ou de disques métalliques 17 fixés à l'intérieur du tube 2 , par exemple par soudure. Tout comme la butée tubulaire 15, l'ensemble des disques ou rondelles 17 assurent la sécurité et renforcent le pied du fût. Les rondelles sont préférables aux disques, car elles permettent de conserver une ouverture à la base du fût.
Bien évidemment, on peut adopter la même disposition pour renforcer la tête de la coulisse.

Les étais télescopiques suivant l'invention peuvent être utilisés avantageusement pour toutes les utilisations des étais classiques car ils apportent plus de sécurité et possèdent une plus grande longévité. Ils peuvent ainsi être utilisés comme supports de coffrages pour les planchers coulés en place, comme supports provisoires pour les planchers coulés sur prédalles, comme supports de coffrages de poutres, comme étaiement provisoire de poutres préfabriquées, comme étais de séchage soutenant les poutres ou les planchers après décoffrage, pendant la période de durcissement du béton et d'une façon générale pour toutes les opérations d'étaiement.

## Revendications

1. Etai tubulaire télescopique de type classique, c'est à dire comportant :
- Un fût (1) constitué d'un tube (2) doté à sa partie supérieure d'un filetage extérieur (5), rapporté ou non, sur lequel se visse un écrou (6), d'une platine (3), possèdant un trou central (4), soudée en bout du tube 2
- Une coulisse intérieure (7) de longueur au moins égale à celle du fût (1) constituée d'un autre tube (8) percé de trous diamètraux (9) conçus pour recevoir une broche (10) prenant appui sur l'écrou (6), et doté, à son extrémité supérieure, d'une platine (12), possèdant ou non un trou central, soudée en bout du tube intérieur (8)
caractérisé par le fait que le pied du fût (1) comporte une butée (15,17) tubulaire ou non d'une hauteur au moins égale à celle d'un doigt, fixée à l'intérieur du fût (1), soit sur la platine (3), soit sur la partie inférieure du tube (2).

2. Etai tubulaire télescopique suivant la revendication 1, caractérisé par le fait que la paroi du tube intérieur (8) est en contact intime avec la butée (15,17), sur toute la surface périphérique de celle-ci, dans la zône susceptible de recevoir des coups de masse.

3. Etai tubulaire télescopique suivant la revendication 2, caractérisé par le fait que la butée (15) est tubulaire et est emmanchée à force dans le tube (2) du fût (1).

4. Etai tubulaire télescopique suivant la revendication 2, caractérisé par le fait que la butée est constituée par un ensemble de rondelles (17) ou un ensemble de disques fixés à l'intérieur du tube (2) du fût (1), par exemple par soudure.

5. Etai tubulaire télescopique suivant l'une quelconque des revendications 1 à 4, caractérisé par le fait que la tête de la coulisse comporte un renfort (16), tubulaire ou non, fixé à l'intérieur du tube (8) de la coulisse (7), soit sur la platine (12), soit sur la paroi du tube (8), près de la platine (12).

6. Etai tubulaire télescopique suivant la revendication 5, caractérisé par le fait que le renfort est tubulaire et emmanché à force dans le tube (8) de la coulisse (7).

7. Etai tubulaire télescopique suivant l'une quelconque des revendications 1 à 5, caractérisé par le fait que la tête de la coulisse (7) comporte un renfort constitué par un ensemble de rondelles ou de disques fixés à l'intérieur du tube (8) de la coulisse (7), par exemple par soudure.

## Claims

1. A tubular telescopic strut of the classical type, that is to say consisting in :
- A tubular column (1) including a tube (2), the top end of which having an external thread (5), machined or added by welding, to receive a nut (6), and a plate (3) with a central hole (4), welded on the other end of the tube (2).
- An inner tubular slide (7) as long or longer than the column (1) including another tube (8) with diametral holes (9) to receive a pin (10) supported by the nut (6), and a plate (12) having or not a central hole, welded on the top of the inner tube (8),
featured by the fact that the bottom of the column (1) includes a stop (15-17) (which can be tubular or not) fastened inside the column (1) on the plate (3) or near the bottom of the tube (2).

2. A tubular telescopic strut according to claim 1 featured by the fact that the wall of the inner tube (8) has a close contact with the stop (15-17) on its whole peripheral surface, in the area where the heavy hammer could probably strike.

3. A tubular telescipic strut according to claim 2 featured by the fact that the stop (15) is tubular and is pressed without any clearance into the tube (2) of the column (1).

4. A telescopic tubular strut according to claim (2) featured by the fact that the stop consists in a set of showers (17) or a set of discs fastened inside the tube (2) of the column (1), for instance by welding.

5. A telescopic tubular strut according to whatever claim 1 to 4 featured by the fact that the top of the tubular slide includes a tubular ou not tubular reinforcement fastened inside the tube (8) of the slide (7) either on the plate (12) or on the wall of the tube (8), near of the plate (12).

6. A telescopice tubular strut according to claim 5 featured by the fact that the tubular reinforcement is pressed without any clearance, into the tube (8) of the slide (7).

7. A telescopic tubular strut according to whatever claim 1 to 5 featured by the fact that the top of the tubular stop (7) includes a reinforcement consisting in a set of showers or discs fastened inside the tube (8) of the slide (7), for instance by welding.

## Patentansprüche

1. Eine klassische teleskopische rohrförmige Stütze, d.h. bestehend aus :
- Einem Schaft (1) aus einem Rohr (2) gemacht, mit einem, am Obenende, dazu geführt oder nicht, Aussengewinde (5) auf dem eine Mutter (6) geschraubt ist, und einer Platte (3) mit einem Zentralloch (4) oder ohne, am Ende des Rohres (2) festgeschweisst.
- Einen gleitenden Innenglied (7) dessen Höhe mindestens gleich dem Schaft (1) ist, aus einem anderen Rohr (8) gemacht, mit einer Reihe durchgehender Diametrallöcher (9) die zur Aufnahme eines, auf der Mutter (6) sitzenden Einsteckstift dienen, und am Oberende, einer Platte (12) ausgestattet, mit einem Zentralloch oder ohne, die auf dem Innenrohr (8) festgeschweisst ist,
dazu gezeichnet,
dass der Fuss des Schaftes (1) einen Anschlagteil (15-17) besitzt, rohrförmig oder nicht, dessen Länge mindestens gleich einer Fingerlänge ist, innerhalb des Schaftes (1) entweder auf der Platte (3) oder in dem Niederende des Rohres (2) festgemacht ist.

2. Eine teleskopische rohrförmige Stütze gemäss Anspruch 1,
dazu gezeichnet,
dass die Wand des Innenrohres (8) eine dichte Berührung hat mit der ganzen Peripherischfläche des Anschlagteiles (15-17) in der Zone die Triebhammerstösse bekommen kann.

3. Eine teleskopische rohrförmige Stütze gemäss Anspruch 2,
dazu gezeichnet,
dass der Anschlagteil (15) rohrförmig ist und ins Rohr (2) des Schaftes (1) dicht hineingepresst wurde.

4. Eine teleckopische rohrförmige Stütze gemäss Anspruch 2,
dazu gezeichnet ,
dass der Anschlagteil aus einem Satz Scheiben (17) oder aus einem Satz Diskussen besteht, die innerhalb des Rohres (2) des Schaftes (1) festgemacht sind, z.B. festgeschweisst.

5. Eine teleskopische rohrförmige Stütze gemäss einer unter die Ansprüche 1 bis 4 ,
dazu gezeichnet ,
dass der Kopf des gleitenden Gliedes eine Verstärkerung (16), rohrförmige oder nicht, innerhalb des Rohres (8) des gleitenden Gliedes (7) besitzt, die, entweder auf der Platte (12) oder auf der Wand des Rohres (8) in der Nähe der Platte (12) festgemacht ist.

6. Eine teleskopische rohrförmige Stütze gemäss Anspruch 5 ,
dazu gezeichnet ,
dass die Verstärkerung rohrförmig ist und in das Rohr (8) des gleitenden Gliedes (7) dicht hineingepresst wurde.

7. Eine teleskopische rohrförmige Stütze gemäss einer unter die Ansprüche 1 bis 5 ,
dazu gezeichnet ,
dass der Kopf des gleitenden Gliedes (7) eine Verstärkerung besitzt, die aus einem Satz Scheiben oder aus einem Satz Diskussen besteht, die innerhalb des Rohres (8) des gleitenden Gliedes (7) festgemacht sind, z.B. festgeschweisst.
